# EUROPÄISCHE PATENTSCHRIFT

(11) **EP 1 172 505 B1**
(45) Veröffentlichungstag und Bekanntmachung des Hinweises auf die Patenterteilung: **14.12.2005**
(21) Anmeldenummer: 01115141.2
(22) Anmeldetag: 22.06.2001
(51) Int. Cl.: E04H 12/00, E04H 12/08

(54) **Mast für aus dem Boden versorgte elektrische Anlagen**
Pole for electrical devices fed from the ground
Poteau pour dispositifs électriques alimentés par le sol

(30) Priorität: 12.07.2000 DE 20012096 U
(43) Veröffentlichungstag der Anmeldung: 16.01.2002
(73) Patentinhaber: Sensenwerk Sonnleithner Gesellschaft m.b.H, 4461 Laussa (AT)
(72) Erfinder: Weichhart, Peter, 4800 Attnang (AT)
(74) Vertreter: Beck, Alexander

(56) Entgegenhaltungen:
- DE-A- 3 034 270
- DE-B- 1 097 113
- GB-A- 1 100 108
- GB-A- 2 077 806

## Beschreibung

Die vorliegende Erfindung betrifft einen Mast für aus dem Boden versorgte elektrische Anlagen, wie beispielsweise Beleuchtungen, Verkehrssignalanlagen, Oberleitungen oder Funkantennen sowie Verfahren zur Monatege eines solchen Masts und für Wartungsarbeiten an einem solchen Mast.

Solche, üblicherweise auch als Lichtmast bezeichnete Maste weisen gemäß dem Stand der Technik ein Stück über dem Boden eine Türe auf, die den Zugang zu den Anschlüssen der Versorgungsleitungen ermöglicht. Diese Tür muß aufwendig gegen herausfallen, Sabotage oder Vandalismus geschützt werden.

Diese Konstruktion gemäß dem Stand der Technik hat folgende Nachteile:

Die Konstruktion ist anfällig gegen Vandalismus, sie stellt eine Gefahr dar, da hinter der Tür oft erhebliche Spannungen anliegen, in der Herstellung muß auf große Paßgenauigkeit der Türen geachtet werden, was erhebliche zusätzliche Fertigungskosten erfordert, die Statik des Mastes muß auf die Öffnung abgestimmt werden, in diesem Bereich muß also eine entsprechende Verstärkung vorgesehen werden, die Türen sind optisch nicht schön und sind im Bodenbereich durch Korrosion gefährdet und können das Eindringen von Wasser bei Regen oder Schneefall bewirken. Außerdem besteht bei einer Kollision eines Fahrzeuges mit einem solchen Mast die Gefahr, daß der Mast an der durch die Tür gebildeten Schwächungsstelle abbricht.

Der hierzu nächst gelegene Stand der Technik ergibt sich aus der GB-2 077 806 A. Diese zeigt bereits einen solchen Mast, bei dem eine Wartungsöffnung durch ein aufgestecktes zweites Rohr verschlossen werden und durch Anheben dieses zweiten Rohres zugänglich gemacht werden kann.

Dennoch handelt es sich bei diesem Mast gemäß dem Stand der Technik immer noch um einen "klassischen" einstückigen Lichtmast, bei dem lediglich die bisherige Tür durch eine aufgesteckte Rohrhülse verschlossen ist. Des Weiteren beschreibt die GB-A-1 100 108 die Verstärkung eines Mastes durch Einsetzen eines zusätzlichen Verstärkungsrohres von innen im Bereich der Wartungstüre. Aus der DE-1 097 113 B ist die Verstärkung eines einstückigen Rohrmastes durch Kunststoffkedern bekannt. Ausgehend von diesem Stand der Technik ist es Aufgabe der vorliegenden Erfindung, einen solchen Mast dergestalt weiterzubilden, dass Transport und Montage des Mastes erheblich vereinfacht werden.

Erfindungsgemäß wird diese Aufgabe durch die Merkmale des Anspruchs 1 gelöst.

Erfindungsgemäß wird also ein relativ kurzes Bodenrohr im Boden verankert und kann mit allen elektrischen Anschlusseinrichtungen etc. versehen werden. Erst am Schluss wird das zweite Rohr aufgesteckt, welches dann die elektrischen Anlagen trägt. Im Übrigen wird dadurch auch die Gesamtlänge der Maste deutlich reduziert, was sowohl die Herstellung als auch den Transport der Maste vereinfacht und erleichtert.

Somit ist die Montage und Aufstellung der Masten wesentlich erleichtert, da das Bodenrohr vormontiert und die entsprechenden elektrischen Leitungen installiert werden können, und dann später der eigentliche Mast daraufgestülpt werden kann.

Montage- und Wartungsarbeiten können mit den Verfahren gemäß der Ansprüche 10 bis 13 erheblich erleichtert werden.

Besonders bevorzugt ist es dabei, daß das Bodenrohr Nuten für die Führung des zweiten Rohres, also des Oberteils des Mastes beim Anheben aufweist. Auf diese Weise kann sichergestellt werden, daß beispielsweise gebogene Lichtmaste oder Maste, die Vekehrssignaleinrichtungen tragen, nicht versehentlich während der Wartungsarbeiten verdreht werden.

Es ist dabei besonders bevorzugt, zwei einander gegenüberliegende Nuten in dem Bodenrohr vorzusehen.

Um beim Anheben des Oberteils des Mastes ein Verkanten zu vermeiden, ist es besonders bevorzugt, das Bodenrohr profiliert und mit Kunststoffkedern auszubilden.

Eine zusätzliche Stabilisierung und eine zusätzliche Sicherung gegen unbefugten Zugriff auf die elektrischen Einrichtungen im Mast kann vorzugsweise dadurch erreicht werden, daß im montierten Zustand das Bodenrohr mit dem zweiten Rohr mittels eines quer durch beide Rohre gesteckten Bolzens verbunden ist, der durch aufgeschraubte Hutmuttern gesichert ist.

Bei dieser Ausgestaltung des Mastes kann im Bodenrohr oberhalb der Wartungsöffnung eine quer durch das Bodenrohr verlaufende Bohrung vorgesehen sein, in die der Bolzen eingesetzt werden kann, wenn das zweite Rohr angehoben ist. Auf diese Weise kann eine Sicherung des Oberteils des Mastes gegen Herabrutschen während der Wartungsarbeiten erreicht werden. Es ist so sichergestellt, daß der Oberteil des Mastes nicht während der Wartungsarbeit herabrutschen und ggf. das Wartungspersonal verletzen kann.

Zur Erhöhung der Stabilität des Mastes während der Wartungsarbeiten ist es besonders bevorzugt, wenn das Bodenrohr im hochgeschobenen Zustand immer weiter als das zweieinhalbfache des Innendurchmessers des zweiten Rohres in dieses hineinragt.

Zur weiteren Stabilisierung des Mastes können in den Kunststoffkedern Stahlseile angeordnet sein.

Im folgenden wird die Erfindung anhand des in den beigefügten Zeichnungen dargestellten Ausführungsbeispiels näher erläutert. Es zeigt:
Fig. 1 einen erfindungsgemäßen Mast von der Seite (Bodenrohr gestrichelt dargestellt); und
Fig. 2 einen horizontalen Querschnitt durch den Mast der Fig. 1 in Höhe der seitlich angeordneten Wartungsöffnung.

Der erfindungsgemäße Mast für aus dem Boden versorgte elektrische Anlagen wie beispielsweise Beleuchtungen, Verkehrssignalanlagen, Oberleitungen, Funkantennen oder beleuchtete Verkehrszeichen besteht aus einem in üblicher Weise im Boden verankerten inneren Rohr, welches als Bodenrohr 10 bezeichnet wird. Das Bodenrohr 10 weist an der Seite eine Öffnung 12 mit der Form und Größe der üblichen Wartungsöffnungen bei Lichtmasten auf. Hinter dieser Öffnung können wie üblich die elektrischen Installationen für die aus dem Boden zu versorgenden elektrischen Anlagen auf dem Mast angebracht werden. Unterhalb und oberhalb der Wartungsöffnung 12 sind jeweils quer durch das Bodenrohr verlaufende Bohrungen angebracht, durch die ein Bolzen 14 gesteckt werden kann.

Das Bodenrohr erstreckt sich üblicherweise etwa einen Meter hoch aus dem Boden, wobei die Wartungsöffnung etwa 50 bis 70 cm über dem Boden angeordnet ist. Das Bodenrohr ist, wie in Fig. 2 dargestellt, profiliert und mit Kunststoffkedern, also mit Randverstärkungen aus Kunststoff, versehen.

Auf das Bodenrohr 10 ist ein weiteres Rohr 20 aufgesteckt, welches den Oberteil des Mastes bildet und die entsprechenden elektrischen Anlagen trägt. Die Kunststoffkedern des Bodenrohres 10 dienen dazu, ein leichtes Gleiten des weiteren Rohres 20 auf dem Bodenrohr während der Erstmontage und bei erforderlichen Wartungsarbeiten sowie eine genaue Passform sicherzustellen.

In dem Bodenrohr 10 sind weiter zwei Nuten 16, 18 vorgesehen, in die an der Innenseite des weiteren Rohres 20 angebrachte Stifte (nicht dargestellt) eingreifen können, um ein Verdrehen des Rohres 20 gegenüber dem Bodenrohr 10 zu verhindern.

Im fertig montierten Zustand kann das den Oberteil des Mastes bildende Rohr 20 zusätzlich mit einem durch die untere Querbohrung verlaufenden Bolzen 14, der mit außen angeordneten Hutmuttern 24 gesichert ist, zusätzlich gegen Verdrehen und unbefugtes Hochheben gesichert sein. Die entsprechende Anordnung des Bolzens 14 ist in Fig. 1 mit ausgezogenen Linien dargestellt.

Der Bolzen 14 kann aber auch zur Sicherung des Rohres 20 gegen unbeabsichtigtes Herabrutschen während der Wartungsarbeiten dienen. Zu diesem Zweck dient die oberhalb der Montageöffnung 12 vorgesehene weitere Querbohrung in dem Bodenrohr 10. Wenn der Oberteil des Mastes entsprechend angehoben ist, kann dort der Bolzen 14 eingesetzt und wiederum mit den Hutmuttern 24 gesichert werden. Auf diese Weise ist sichergestellt, daß der Oberteil des Mastes nicht während der Wartungsarbeiten herabrutschen und ggf. das Wartungspersonal verletzen kann.

Anstelle ds Bolzens 14 könnte natürlich auch ein entsprechendes Steckschloß eingesetzt sein, so daß bei Verwendung eines geeigneten Zylinderschlosses eine weiter verbesserte Sicherung gegen unbefugte Basteleien an dem Mast ermöglicht werden kann.

Damit der Oberteil des Mastes während der Wartungsarbeiten nicht seitlich gestützt werden muß, empfiehlt es sich, daß auch bei hochgeschobenem Außenrohr 20 die Unterkante des Rohres 20 weiterhin mit dem Bodenrohr 10 um mindestens das zweieinhalbfache des Innenduchmessers des Rohres 20 überlappt, um ein Wegkippen sicher zu verhindern.

Sofern besonders stabile Masten erforderlich sind, können in den Kunststoffkedern Stahlseilen eingezogen oder koextrudiert werden, die bei einer Kollision eines Fahrzeugs mit dem Mast ein Abscheren des Mastes und ein damit verbundenes unkontrolliertes Biegen oder Umfallen des Mastes verhindern. Diese Stahlseile können darüber hinaus als Absicherung bis zu der an dem Mast befestigten elektrischen Anlage hochgezogen und mit dieser verbunden werden. Dadurch kann ein Herunterstürzen der elektrischen Anlage bei einer Kollision eines Fahrzeugs mit dem Mast in den meisten Fällen verhindert werden.

Die Montage des erfindungsgemäßen Mastes erfolgt also dergestalt, daß das Bodenrohr 10 wie sonst üblicherweise ein Mast im vorhandenen Grund mit einem Betonrohr, Kunststoffrohr oder mittels einer Grundplatte, Guß- oder Schweißkonstruktion verankert und eingesandet wird. Sodann können mit Hilfe der Öffnung 12 die Verkabelungen wie üblich installiert werden. Sodann wird der Oberteil des Mastes, der das äußere Rohr 20 umfaßt, auf das Bodenrohr 10 aufgesetzt. Es empfiehlt sich dabei, den Bolzen 14 in die oberhalb der Öffnung 12 angeordnete Bohrung einzusetzen. Auf diese Weise kann der Oberteil des Mastes bis auf die Wartungshöhe abgesenkt werden. In diesem Zustand können die zum Oberteil des Mastes führenden elektrischen Leitungen an die bereits vorhandene mit dem im Boden verlegten Kabelsystem verbundenen Kabel angeschlossen werden. Sodann wird der Oberteil des Mastes wieder leicht angehoben, der Bolzen 14 entfernt und der Mast vollständig abgesenkt. Der Mast kann nun durch Einsetzen des Bolzens 14 in die untere Querbohrung endgültig befestigt werden. Anstelle des Bolzens 14 oder zusätzlich dazu kann zur Sicherung des Mastes gegen unbefugten Zugriff auf die elektrischen Anschlüsse auch ein Steckschloß vorgesehen sein, welches sich durch Bohrungen sowohl im äußeren Rohr 20 als auch im Bodenrohr 10 erstreckt.

## Patentansprüche

1. Mast für aus dem Boden versorgte elektrische Anlagen, wie beispielsweise Beleuchtungen, Verkehrssignalanlagen, Oberleitungen oder Funkantennen, der aus zwei ineinandergesteckten Rohren (10, 20) aufgebaut ist, von denen eines, das Bodenrohr (10), im Boden verankert ist, und das zweite (20) auf dieses aufgesteckt ist, wobei im Bodenrohr (10) seitlich eine Wartungsöffnung (12) vorgesehen ist, die durch das aufgesteckte zweite Rohr (20) verschlossen werden und durch Anheben dieses zweiten Rohres (20) zugänglich gemacht werden kann, **dadurch gekennzeichnet, dass** sich das Bodenrohr (10) nur wenig über die Wartungsöffnung (12) hinaus nach oben erstreckt und das aufgesteckte zweite Rohr (20) die elektrischen Anlagen trägt.

2. Mast nach Anspruch 1, **dadurch gekennzeichnet, daß** das Bodenrohr (10) Nuten (16, 18) für die Führung des zweiten Rohres (20) beim Anheben aufweist.

3. Mast nach Anspruch 2, **dadurch gekennzeichnet, daß** zwei einander gegenüberliegende Nuten (16, 18) in dem Bodenrohr (10) vorgesehen sind.

4. Mast nach einem der Ansprüche 1 bis 3, **dadurch gekennzeichnet, daß** das Bodenrohr (10) profiliert und mit Kunststoffkedern versehen ist.

5. Mast nach einem der Ansprüche 1 bis 4, **dadurch gekennzeichnet, daß** im montierten Zustand das Bodenrohr (10) mit dem zweiten Rohr (20) mittels mindestens eines quer durch beide Rohre (10, 20) gesteckten Bolzens (14) verbunden ist, der durch aufgeschraubte Hutmuttern (24) gesichert ist.

6. Mast nach Anspruch 1 und 5, **dadurch gekennzeichnet, daß** im Bodenrohr (10) oberhalb der Wartungsöffnung (12) eine quer durch das Bodenrohr verlaufende Bohrung vorgesehen ist, in die ein Bolzen (14) eingesetzt werden kann, wenn das zweite Rohr (20) angehoben ist.

7. Mast nach einem der Ansprüche 1 bis 6, **dadurch gekennzeichnet, daß** das Bodenrohr (10) im hochgeschobenen Zustand noch immer weiter als das 2,5fache des Innendurchmessers des zweiten Rohres (20) in dieses hineinragt.

8. Mast nach Anspruch 4, **dadurch gekennzeichnet, daß** in den Kunststoffkedern Stahlseile angeordnet sind.

9. Mast nach einem der Ansprüche 1 bis 8, **dadurch gekennzeichnet, daß** eine weitere, sich durch beide Rohre (10, 20) erstreckende Bohrung vorgesehen ist, in die ein Steckschloß eingesetzt werden kann.

10. Verfahren zur Montage eines Masts gemäß einem der Ansprüche 1 bis 9, bei dem zuerst ein mit einer seitlichen Wartungsöffnung (12) versehenes Bodenrohr (10), welches sich nur wenig über die Wartungsöffnung (12) hinaus nach oben erstreckt, im Boden verankert und an eine im Boden verlegte elektrische Versorgung angeschlossen wird, und sodann ein zweites Rohr (20), welches die elektrischen Anlagen trägt und einen größeren Innendurchmesser als der Außendurchmesser des Bodenrohrs (10) aufweist, auf dieses dergestalt teilweise aufgesteckt wird, dass sich das untere Ende des zweiten Rohres (20) noch oberhalb der Wartungsöffnung (12) befindet, und sodann das zweite Rohr (20) an die elektrische Versorgung im Bodenrohr (10) angeschlossen wird, und sodann das zweite Rohr (20) vollständig abgesenkt wird.

11. Verfahren nach Anspruch 10 zur Montage eines Mastes gem. Anspruch 6, **dadurch gekennzeichnet, daß** das zweite Rohr (20) zum teilweisen Aufsetzen auf das Bodenrohr (10) auf den bereits vorher in das Bodenrohr (10) eingesetzten Bolzen (14) aufgesetzt wird, und zum vollständigen Absenken des zweiten Rohres (20) dieses nochmals leicht angehoben wird, der Bolzen (14) entfernt wird, das zweite Rohr (20) sodann wieder vollständig abgesenkt wird, und sodann der Bolzen (14) endgültig in beide Rohre (10, 20) eingesetzt wird.

12. Verfahren zur Wartung eines Masts gemäß einem der Ansprüche 1 bis 9, **dadurch gekennzeichnet, daß** das zweite Rohr (20) des Masts dergestalt teilweise angehoben wird, daß sich die Unterkante des zweiten Rohrs (20) oberhalb der Wartungsöffnung (12) im Bodenrohr (10) befindet, daß sodann die Wartungsarbeiten durchgeführt werden, und das zweite Rohr (20) nach Beendigung der Wartungsarbeiten wieder vollständig abgesenkt wird.

13. Verfahren nach Anspruch 12 zur Wartung eines Masts gemäß Anspruch 6, **dadurch gekennzeichnet, daß** zuerst der Bolzen (14) entfernt wird, das zweite Rohr (20) sodann angehoben wird und der Bolzen (14) dann wieder eingesetzt wird, und das zweite Rohr (20) auf den Bolzen (14) abgesetzt wird, und nach Abschluß der Wartungsarbeiten das zweite Rohr (20) wieder angehoben, der Bolzen (14) entfernt und das zweite Rohr (20) dann wieder vollständig abgesenkt wird, sodann wird der Bolzen (14) wieder in beide Rohre eingesetzt.

## Claims

1. Pole for electrical devices fed from the ground as for example lighting installations, traffic signal installations, overhead wires or wireless antennas, which is constructed from two tubes (10, 20) fitted into one another, one of which, namely, the ground tube (10), is anchored in the ground with the second (20) sticked thereon, wherein the ground tube (10) is having a lateral maintenance opening (12) which can be closed by the sticked-on second tube (20) and can be made accessible by lifting the second tube (20), **characterised in that** the ground tube (10) only slightly is extending beyond the maintenance opening (12) upwardly and the attached second tube (20) is carrying the electrical devices.

2. Pole according to claim 1, **characterised in that** the ground tube (10) is having grooves (16, 18) for guiding the second tube (20) during the lifting thereof.

3. Pole according to claim 2, **characterised in that** the ground tube (10) is provided with two oppositely positioned grooves (16, 18).

4. Pole according to one of the claims 1 to 3, **characterised in that** the ground tube (10) is profiled and is provided with plastic piping.

5. Pole according to any of the claims 1 to 4, **characterised in that** in the mounted state the ground tube (10) is connected with the second tube (20) by means of least a bolt (14) transversely inserted through both tubes (10, 20) and being secured by screwed-on cap nuts (24).

6. Pole according to claim 1 and 5, **characterised in that** the ground tube (10) is provided with a through-bore transversely extending through the ground tube above the maintenance opening (12) into which a bolt (14) can be inserted when the second tube (20) is attached.

7. Pole according to any of the claims 1 to 6, **characterised in that** the ground tube (10) in the lifted state still is extending into the second tube (20) further than the 2.5-fold of the interior diameter of the same.

8. Pole according to claim 4, **characterised in that** in the plastic piping steel cables are provided.

9. Pole according to any of the claims 1 to 8, **characterised in that** a further bore extending through both tubes (10, 20) is provided into which a plug-in lock can be inserted.

10. Method for mounting a pole according to any of the claims 1 to 9, in which firstly a ground tube (10) having a lateral maintenance opening (12) which slightly is extending beyond the maintenance opening (12) upwardly is anchored in the ground and is connected to an electrical feed line laid in the ground thereafter a second tube (20) carrying the electrical devices and which is having a larger interior diameter than the exterior diameter of the ground tube (10) partly is attached to the ground tube in such a way that the bottom end of the second tube (20) still is above the maintenance opening (12), whereafter the second tube (20) is connected to the electrical feed line in the ground tube (10) and, whereafter the second tube (20) is completely lowered.

11. Method according to claim 10 for mounting a pole according to claim 6, **characterised in that** the second tube (20) for partly attaching it to the ground tube (10) is positioned upon the bolt (14) previously inserted into the ground tube (10) and that for completely lowering the second tube the same is again slightly lifted, the bolt (14) is removed and the second tube (20) thereafter is completely lowered, whereafter the bolt (14) finally is inserted into both tubes (10, 20).

12. Method for maintenance of a pole according to any of the claims 1 to 9, **characterised in that** the second tube (20) of the pole partly is lifted in such a way that the bottom edge of the second tube (20) is above the maintenance opening (12) in the ground tube (10) that thereafter the maintenance is carried through and that the second tube (20) after finishing the maintenance is again completely lowered.

13. Method according to claim 12 for the maintenance of a pole according to claim 6, **characterised in that** firstly the bolt (14) is removed, the second tube (20) thereafter is lifted and the bolt (14) again is inserted, that the second tube (20) is rested upon the bolt (14) and that after finishing the maintenance the second tube (20) again is lifted, the bolt (14) is removed and the second tube (20) thereafter completely is lowered, whereafter the bolt (14) again is inserted into both tubes.

## Revendications

1. Poteau pour dispositifs électriques alimentés par le sol, tels que, par exemple, des éclairages, des feux de signalisation routière, des caténaires ou des antennes radio, poteau qui est construit à partir de deux tubes (10, 20) enfichés l'un dans l'autre, l'un d'entre eux, le tube de fond (10), est fixé dans le sol et le second (20) est enfiché sur celui-ci, une ouverture de maintenance (12) étant prévue latéralement dans le tube de fond (10), ouverture qui peut être fermée par le second tube (20) enfiché et peut être ouverte par le levage de ce second tube (20), **caractérisé en ce que** le tube de fond (10) s'étend vers le haut sur une courte distance seulement au-delà de l'ouverture de maintenance (12) et le second tube enfiché (20) supporte les dispositifs électriques.

2. Poteau selon la revendication 1, **caractérisé en ce que** le tube de fond (10) comporte des rainures (16, 18) pour le guidage du second tube (20) lors du levage.

3. Poteau selon la revendication 2, **caractérisé en ce que** deux rainures se faisant face (16, 18) sont prévues dans le tube de fond (10).

4. Poteau selon l'une quelconque des revendications 1 à 3, **caractérisé en ce que** le tube de fond (10) est profilé et muni de bourrelets en matière plastique.

5. Poteau selon l'une quelconque des revendications 1 à 4, **caractérisé en ce que**, à l'état monté, le tube de fond (10) est raccordé au second tube (20) au moyen d'au moins un boulon (14) enfiché transversalement à travers les deux tubes (10, 20), boulon qui est fixé par des écrous à chapeau (24) vissés dessus.

6. Poteau selon les revendications 1 et 5, **caractérisé en ce que**, dans le tube de fond (10), au-dessus de l'ouverture de maintenance (12), on a prévu un alésage s'étendant transversalement à travers le tube de fond, alésage dans lequel un boulon (14) peut être inséré lorsque le second tube (20) est soulevé.

7. Poteau selon l'une quelconque des revendications 1 à 6, **caractérisé en ce que** le tube de fond (10) rentre dans le second tube, à l'état coulissé vers le haut, encore plus loin que deux fois et demi le diamètre interne du second tube (20).

8. Poteau selon la revendication 4, **caractérisé en ce que** des câbles d'acier sont disposés dans les bourrelets en matière plastique.

9. Poteau selon l'une quelconque des revendications 1 à 8, **caractérisé en ce qu'**on a prévu un autre alésage, s'étendant à travers les deux tubes (10, 20), dans lequel il est possible d'insérer une serrure à fourreau.

10. Procédé de montage d'un poteau selon l'une quelconque des revendications 1 à 9, dans lequel, tout d'abord, un tube de fond (10), muni d'une ouverture de maintenance latérale (12), lequel s'étend vers le haut sur une courte distance seulement au-delà de l'ouverture de maintenance (12), est fixé dans le sol et raccordé à une alimentation électrique posée dans le sol et, ensuite, un second tube (20), lequel supporte les dispositifs électriques et comporte un diamètre interne supérieur au diamètre externe du tube de fond (10), est en partie disposé sur ce dernier de telle sorte que l'extrémité inférieure du second tube (20) se trouve encore au-dessus de l'ouverture de maintenance (12) et, ensuite, le second tube (20) est raccordé à l'alimentation électrique dans le tube de fond (10) et, ensuite, le second tube (20) est entièrement abaissé.

11. Procédé selon la revendication 10 de montage d'un poteau selon la revendication 6, **caractérisé en ce que** le second tube (20) est posé, pour l'application partielle sur le tube de fond (10), sur le boulon (14) déjà inséré au préalable dans le tube de fond (10) et, pour l'abaissement complet du second tube (20), ce dernier est encore une fois légèrement surélevé, le boulon (14) est retiré, le second tube (20) est ensuite à nouveau abaissé de manière complète et, ensuite, le boulon (14) est définitivement inséré dans les deux tubes (10, 20).

12. Procédé de maintenance d'un poteau selon l'une quelconque des revendications 1 à 9, **caractérisé en ce que** le second tube (20) du poteau est partiellement soulevé de telle sorte que l'arête inférieure du second tube (20) se trouve au-dessus de l'ouverture de maintenance (12) dans le tube de fond (10), qu'ensuite les travaux de maintenance sont exécutés et le second tube (20) est à nouveau entièrement abaissé après achèvement des travaux de maintenance.

13. Procédé selon la revendication 12 de maintenance d'un poteau selon la revendication 6, **caractérisé en ce que**, tout d'abord, le boulon (14) est retiré, le second tube (20) est ensuite soulevé et le boulon (14) est alors à nouveau inséré et le second tube (20) est abaissé sur le boulon (14) et, après achèvement des travaux de maintenance, le second tube (20) est à nouveau soulevé, le boulon (14) retiré et le second tube (20) est alors à nouveau entièrement abaissé, le boulon (14) est ensuite à nouveau inséré dans les deux tubes.
